# EUROPÄISCHE PATENTSCHRIFT

(11) **EP 0 556 709 B1**
(45) Veröffentlichungstag und Bekanntmachung des Hinweises auf die Patenterteilung: **16.04.1997**
(21) Anmeldenummer: 93102108.3
(22) Anmeldetag: 11.02.1993
(51) Int. Cl.: F21V 21/30

(54) **Leuchte**
Lamp
Lampe

(30) Priorität: 17.02.1992 DE 4204672
(43) Veröffentlichungstag der Anmeldung: 25.08.1993
(73) Patentinhaber: CEAG Sicherheitstechnik GmbH, 59494 Soest (DE)
(72) Erfinder: Harnischmacher, Friedhelm, W-5750 Menden (DE); Volpert, Stefan, W-4405 Nottuln (DE)
(74) Vertreter: Grünecker, Kinkeldey, Stockmair & Schwanhäusser Anwaltssozietät

(56) Entgegenhaltungen:
- EP-A- 0 036 450
- DE-A- 3 511 991
- FR-A- 2 393 649
- GB-A- 192 388
- US-A- 3 275 823

## Beschreibung

Die Erfindung betrifft eine Leuchte nach dem Oberbegriff des Anspruches 1.

Es ist eine Leuchte bekannt geworden, siehe die Leuchte Typ BWE 6 der Firma ABB CEAG Licht- und Stromvervorgungstechnik GmbH, Soest, die ein eine Stromversorgungseinrichtung aufnehmendes Unterteil und ein damit über eine Gelenkverbindung drehbar verbundenes Lampengehäuse aufweist. Damit das Lampengehäuse bezogen auf das Unterteil in bestimmten Stellungen festlegbar ist, besitzt die Gelenkverbindung Rastmittel, die eine stufenweise und bleibende Verstellung des Lampengehäuses bezogen auf das Gehäuseunterteil gestatten. Dabei ist eine Entriegelungseinrichtung vorgesehen, die darüberhinaus erlaubt, die Verrastung so zu lösen, daß das Lampengehäuse um einen Winkel von ca. 90° bezogen auf das Unterteil geschwenkt werden kann.

Eine Leuchte, die etwa der Leuchte der eingangs genannten Art entspricht, ist aus der EP 0 036 450 A1 bekannt geworden. Diese Leuchte besitzt ein Unterteil und ein Lampengehäuse, welche mittels einer Gelenkverbindung verbunden sind. Die Gelenkverbindung wird dadurch gebildet, daß an in das Lampengehäuse eingreifenden Stützen an sich entgegengesetzt liegenden Flächen Lagerzapfen angeformt sind, die nach außen weisen. Am Lampengehäuse selbst sind beidseitig zwei erste Halbschalen angeformt, die auf die Zapfen aufgelegt werden; damit das Lampengehäuse nicht vom Gehäuseunterteil abgehoben werden kann, sind zusätzlich Halbschalen vorgesehen, die die Zapfen von unten überdecken und mit den Halbschalen am Leuchtengehäuse mittels Schraubverbindungen fest verbunden sind. Zur Durchführung der Leitungen von dem Unterteil in das Lampengehäuse sind in den Stützen und im Lampengehäuse miteinander fluchtende Öffnungen vorgesehen, durch die Kabelleitungen gelegt werden können. Die Gelenkverbindungen sind unabhängig von den Öffnungen für die Durchführung der Kabelleitungen, die darüberhinaus auch im Bereich beider Gelenkteile in den Stützen bzw. in den benachbarten Wänden des Leuchtengehäuses eingebracht sind. Eine eigentliche Bremseinrichtung, die auf einfache Weise ggf. nachgestellt werden kann, so daß sich das Lampengehäuse leichtgängig bezogen auf das Unterteil geschwenkt werden kann oder bezogen auf das Unterteil schwergängig verschwenkbar ist, ist nicht möglich.

Eine Anordnung, mit der die Gängigkeit der Drehbarkeit eines Teils bezogen auf ein anderes Teil verstellbar ist, ist aus der DE 35 11 991 A1 bekannt geworden. Dort ist zwar ein Bremskonus beschrieben, der Teil eines Gelenkbolzens ist; Kabelleitungen können dort aber nirgendwo durchgeführt werden.

Aufgabe der Erfindung ist es, eine Leuchte der eingangs genannten Art zu schaffen, bei der die Gelenkverbindung eine Festlegung des Lampengehäuses in jeder Stellung gestattet, wobei über die Gelenkverbindung Kabelleitungen vom Unterteil in das Lampengehäuse hindurchführbar sind.

Diese Aufgabe wird erfindungsgemäß gelöst durch die kennzeichnenden Merkmale des Anspruches 1.

Erfindungsgemäß also besitzt die Gelenkverbindugn dabei eine Öffnung zum Durchführen elektrischer Leiter von dem Unterteil zum Lampengehäuse; das Gehäuseunterteil weist eine Konusfläche auf und am Lampengehäuse ist der Gegenkonus angeschlossen, die beide federnd gegeneinandergedrückt werden, so daß sich das Lampengehäuse gegenüber dem Gehäuseunterteil bewegen läßt, aber in jede Stellung abgebremst wird, so daß das Lampengehäuse jede eingestellte Position bezogen auf das Gehäuseunterteil beibehält. Der Bremskonus liegt im Bereich eines Endes des Gelenkbolzens und die Öffnung zum Durchführen der Leitungen am anderen Ende des Gelenkbolzens.

Aufgrund der erfindungsgemäßen Trennung von Bremskonus und Öffnung zum Durchführen der Leitungen wird eine einfache Montage und darüberhinaus auch eine einfache Durchführungen der Leitungen ermöglicht; im Gegensatz zu der Ausführung nach der EP 0 036 450 A1 wird auch einfache Feststellung des Lampengehäuses in unterschiedlichen Stellungen ermöglicht.

Eine weitere vorteilhafte Ausgestaltung der Erfindung ist dem Anspruch 2 zu entnehmen.

Aufgrund dieser Ausgestaltung ist es möglich, eine Abdichtung zwischen dem Unterteil und dem Lampengehäuse vorzusehen, indem zwischen dem zylindrischen Fortsatz und der Öffnung bzw. dem Durchbruch eine Dichtung angeordnet werden kann.

Die besonders vorteilhafte Ausgestaltung des Kupplungsteils ist dem Anspruch 3 zu entnehmen.

Anhand der Zeichnung, in der ein Ausführungsbeispiel der Erfindung dargestellt ist, sollen die Erfindung sowie weitere vorteilhafte Ausgestaltungen und Verbesserungen der Erfindung näher erläutert und beschrieben werden.

Es zeigen:
- Fig. 1: eine Schnittansicht durch eine Gelenkverbindung für eine Leuchte und
- Fig. 2: eine Aufsicht auf das Gehäuseunterteil im Bereich des Bremskonus.

Die Leuchte gemäß Fig. 1 ist zusammengesetzt aus einem Unterteil 10, an dem ein Lampengehäuse 11 gelenkig angebracht ist. An der oberen Deckwand 12 des Unterteils 10 und senkrecht zu ihr ist im Bereich seiner in der Zeichnung Fig. 1 links befindlichen Seitenwand 13 ein Fortsatz 14 angeformt, der die Form einer Doppelwandung bildet, mit einer an die Seitenwand 13 anschließenden vorderen Wandung 15 und einer in Abstand dazu angeordneten hinteren Wandung 16. Durch diese beiden Wandungen 15, 16 ist ein nach außen abgeschlossener, ins Innere des Unterteils 10 hin offener Raum 17 gebildet, wobei in der vorderen Wandung 15 ein Durchbruch 18 mit einem profilierten Querschnitt, z. B. einen quadratischen Querschnitt und in der hinteren Wandung 16 eine kreisförmige Öffnung 19 vorgesehen ist, deren Mittelachsen miteinander fluchten.

Im Bereich der anderen Seitenwand 20 des Unterteils 10 ist an der Deckwand 12 senkrecht dazu ein parallel zu den Wandungen 14, 15, 16 ein Konusabschnitt 21 mit einer Konusfläche 21a angeformt, siehe auch Figur 2, die kreisförmig ausgebildet ist.

Das Lampengehäuse 11 besitzt einen Stutzen 22, der zwei parallele Seitenwände 23 und 24 aufweist, wobei die Seitenwand 24 einen Zylinderfortsatz 25 besitzt, der unter Zwischenfügung einer Dichtung 26 in die Öffnung 19 eingesetzt und darin geführt ist. Auf der Außenseite der gegenüberliegenden Seitenwand 23 ist ein Kupplungsteil 60 vorgesehen, welches im Querschnitt kreisförmig ist und eine einseitig offene Vertiefung 27 aufweist, in deren gegen die Stutzenwand anliegenden Bodenwandung 28 eine Durchgangsöffnung 29 eingebracht ist. Damit bildet das Kupplungsteil 60 einen Napf 30. Parallel zu den Napfwänden und konzentrisch dazu sowie außerhalb der Napfwände ist ein zylindrischer Vorsprung 31 vorgesehen, an dessen freien Enden Noppen 32 angeformt sind, die gleichmäßig am Umfang verteilt sind. Diese Noppen 32 greifen in Vertiefungen 33 an der Stutzenwand 23 ein, so daß das Kupplungsteil 26 bezogen auf das Lampengehäuse 11 formschlüssig festgehalten ist.

Außerhalb des zylindrischen Vorsprunges 31 besitzt das Kupplungsteil 60 einen Gegenkonus 34, der auf der Konusfläche 21a gleitet, wenn das Lampengehäuse 11 verschwenkt wird. Der Stutzen 22 befindet sich zwischen den Wandungen 14. 15, 16 und dem Konusabschnitt 21.

Der Zylinderfortsatz 25 umgibt eine kreisförmige Öffnung 37.

Der profilierte Durchbruch 18 in der Wand 15 ist von einem Gelenkbolzen 38 durchgriffen, der auch ein Loch 39 in der Stutzenwand 23 sowie die Durchgangsöffnung 29 durchgreift; innerhalb der Vertiefung 27 ist ein Federpaket 40 und eine Unterlegscheibe 41 auf den Gelenkbolzen 38 aufgeschoben, die mittels einer Mutter 42 gegen die Bodenwandung 28 der Vertiefung 27 geschraubt sind. Dadurch wird der Gegenkonus 34 gegen die Konusfläche 21a gedrückt und man erhält auf diese Weise den Bremskonus. Das Federpaket 40 erzeugt entsprechend seiner Auslegung die gewünschte Brems- oder Haltekraft. Der Gelenkbolzen 38 besitzt in dem Bereich, wo er den Durchbruch 18 durchgreift, einen daran angepaßten profilierten Bereich 38a, so daß der Gelenkbolzen 38 bezogen auf das Unterteil 10 drehfest gehalten ist.

Im Unterteil 10 befinden sich elektrische bzw. elektronische Komponenten 43, die über Verbindungsleitungen 44 mit den elektrischen Komponenten (nicht dargestellt) des Lampengehäuses 11 verbunden ist, wobei die Verbindungsleitungen 44 durch die Öffnung 37 hindurchgeführt sind.

Man erkennt aus der Figur 1, daß der Bremskonus 21/34 von der Öffnung 37 räumlich getrennt ist, was eine Vereinfachung der Montage mit sich bringt.

Zur Abdichtung zwischen dem Kupplungsteil 60 und dem Stutzen 22 sowie dem Gelenkbolzen 38 ist im Bereich des Loches 39 auf der Außenseite der Stutzenwand 23 eine Dichtung 50 vorgesehen, die sich sowohl gegen das Kupplungsteil 60 als auch gegen den Gelenkbolzen 38 dichtend anlegt. Hierdurch ist eine optimale Dichtung der Gelenkverbindung zwischen dem Gehäuseunterteil 10 und dem Lampengehäuse 11 erzielt.

## Patentansprüche

1. Leuchte mit einem eine Stromversorgungseinrichtung aufnehmenden Unterteil (10) und einem damit über eine Gelenkverbindung drehbar verbundenen Lampengehäuse (11), wobei ein Gelenkteil am Lampengehäuse (11) und das andere am Unterteil (10) angebracht ist und beide mittels eines beide Gelenkteile durchgreifenden Gelenkbolzens miteinander verbunden sind, dadurch gekennzeichnet daß die Gelenkverbindung eine Öffnung (37) zum Durchführen elektrischer Leitungen (44) von dem Unterteil (10) zum Lampengehäuse (11) aufweist, daß am Unterteil (10) eine Konusfläche (21a) angeordnet und mit dem Lampengehäuse (11) ein der Konusfläche (21a) entsprechender Gegenkonus (34) gekoppelt ist, welche federnd gegeneinander gedrückt sind und somit einen Bremskonus bilden, und daß der Bremskonus im Bereich eines Endes des Gelenkbolzens (38) und die Öffnung (37) zum Durchführen der Leitungen (44) am anderen Ende des Gelenkbolzens (38) angeordnet sind.

2. Leuchte nach Anspruch 1, dadurch gekennzeichnet, daß am Unterteil (10) ein durch eine geschlossene Doppelwand (15, 16) gebildeter Fortsatz (14) parallel zur benachbarten Seitenwand in deren Bereich verläuft, wobei die hintere, innere Wandung (16) einen kreisförmigen Durchbruch (19) aufweist, daß in die kreisförmige Öffnung (19) ein Zylinderfortsatz (25) an einem am Lampengehäuse (11) senkrecht zur Abstrahlrichtung verlaufenden Stutzen (22) angeformt ist, wobei der Zylinderfortsatz quer zur Abstrahlrichtung in den Durchbruch eingreift, daß in der äußeren vorderen Wandung (15) koaxial zur Öffnung (19) ein profilierter Durchbruch (18) vorgesehen ist, durch die der Gelenkbolzen (38) mit einem Profilabschnitt (38a) hindurchgreift und darin formschlüssig mit der vorderen Wandung (15) und drehfest aufgenommen ist, daß der Gegenkonus (34) an einem Kupplungsteil (60) angeformt ist, das mit dem Stutzen 22 am Lampengehäuse formschlüssig verbunden ist, und daß das Kupplungsteil (60) vom Gelenkbolzen (38) durchgriffen und unter Zwischenfügung einer Federanordnung (40) mittels einer Mutter (42) gegen den Stutzen (22) gedrückt ist.

3. Leuchte nach Anspruch 2, dadurch gekennzeichnet, daß das Kupplungsteil (60) an seinem stutzenseitigen Ende vorzugsweise gleichmäßig am Umfang verteilte Noppen (32) aufweist, die im montierten Zustand in Ausnehmungen (33) am Stutzen (22) eingreifen und so eine formschlüssige Verbindung zwischen Kupplungsteil (60) und Lampengehäuse (11) bilden.

4. Leuchte nach einem der vorherigen Ansprüche, dadurch gekennzeichnet, daß der Zylinderfortsatz (25) eine weitere Öffnung (37) zwischen sich und dem Gelenkbolzen (38) umgrenzt, durch die die Verbindungsleitungen (44) zwischen dem Unterteil (10) und dem Lampengehäuse (11) hindurch verlaufen.

5. Leuchte nach einem der vorherigen Ansprüche, dadurch gekennzeichnet, daß zwischen dem Zylinderfortsatz (25) und der Öffnung (19) sowie zwischen dem Kupplungsteil (60) und dem Stutzen (22) und dem Gelenkbolzen (38) je eine Dichtung (26; 50) vorgesehen sind.

## Claims

1. Lamp with a lower portion (10) which receives a power supply device and a lamp housing (11) which is rotatably connected to the lower portion (10) by a hinge joint, wherein one hinge portion is mounted on the lamp housing (11) and the other on the lower portion (10) and the two are connected to each other by means of a hinge pin passing through both hinge portions, characterised in that the hinge joint comprises an opening (37) for feeding electrical wires (44) through from the lower portion (10) to the lamp housing (11), in that on the lower portion (10) is arranged a cone surface (21a) and coupled to the lamp housing (11) is a countercone (34) corresponding to the cone surface (21a), which are spring-biased towards each other and thus form a braking cone, and in that the braking cone is arranged in the region of one end of the hinge pin (38) and the opening (37) for feeding the wires (44) through is arranged at the other end of the hinge pin (38).

2. Lamp according to claim 1, characterised in that on the lower portion (10) an extension (14) formed by a closed double wall (15, 16) runs parallel to the adjacent side wall in the region thereof, wherein the rear inner wall (16) comprises a circular aperture (19), in that in the circular opening (19) a cylinder extension (25) is formed integrally with a connecting piece (22) extending perpendicularly to the direction of radiation on the lamp housing (11), wherein the cylinder extension engages in the aperture transversely to the direction of radiation, in that in the outer front wall (15) coaxially with the opening (19) is provided a profiled aperture (18) through which the hinge pin (38) passes with a profile section (38a) and is held therein in form-locking relationship with the front wall (15) and non-rotatably, in that the countercone (34) is formed integrally with a coupling portion (60) which is connected in form-locking relationship with the connecting piece (22) on the lamp housing, and in that the coupling portion (60) is penetrated by the hinge pin (38) and biased towards the connecting piece (22) by means of a nut (42) with the interposition of a spring assembly (40).

3. Lamp according to claim 2, characterised in that the coupling portion (60) at its end close to the connecting piece preferably comprises projections (32) which are evenly distributed over the circumference and which in the assembled state engage in recesses (33) on the connecting piece (22) and so form a form-locking connection between coupling portion (60) and lamp housing (11).

4. Lamp according to any of the preceding claims, characterised in that the cylinder extension (25) defines an additional opening (37) between itself and the hinge pin (38), through which the connecting wires (44) pass between the lower portion (10) and the lamp housing (11).

5. Lamp according to any of the preceding claims, characterised in that between the cylinder extension (25) and the opening (19) as well as between the coupling portion (60) and the connecting piece (22) and the hinge pin (38) are provided in each case a seal (26; 50).

## Revendications

1. Lampe comportant une partie inférieure (10), recevant un dispositif d'alimentation en courant, et un boîtier de lampe (11) monté à rotation sur cette partie inférieure via une articulation, une partie de l'articulation étant montée sur le boîtier de lampe (11) et l'autre sur la partie inférieure (10) et les deux parties de l'articulation étant reliées l'une à l'autre via un axe d'articulation engagé dans les deux parties de l'articulation, caractérisée en ce que l'articulation présente une ouverture (37) pour permettre le passage de lignes électriques (44) de la partie inférieure (10) au boîtier de lampe (11), en ce qu'une surface conique (21a) est agencée sur la partie inférieure (10) et un contre-cône (34) correspondant à la surface conique (21a) est accouplé au boîtier de lampe (11), les deux éléments coniques étant pressés de manière élastique l'une vers l'autre et formant ainsi un cône de freinage, et en ce que le cône de freinage est agencé dans la zone d'une extrémité de l'axe d'articulation (38) et l'ouverture (37) permettant le passage des lignes (44) est agencée à l'autre extrémité de l'axe d'articulation (38).

2. Lampe selon la revendication 1, caractérisée en ce que, sur la partie inférieure (10), un prolongement (14) formé par une double paroi fermée (15, 16) s'étend parallèlement à la paroi latérale voisine dans la zone de celle-ci, la paroi interne arrière (16) présentant un passage circulaire (19), en ce que, dans l'ouverture circulaire (19), un prolongement cylindrique (25) est formé sur un manchon (22) s'étendant sur le boîtier de lampe (11) perpendiculairement à la direction de rayonnement, le prolongement cylindrique s'engageant dans le passage transversalement à la direction de rayonnement, en ce que dans la paroi avant externe (15) est ménagée, coaxialement avec l'ouverture (19), un passage profilé (18) à travers lequel l'axe d'articulation (38) passe par une section profilée (38a) et y est reçu avec adaptation de formes avec la paroi avant (15) et de manière à ne pas pouvoir tourner, en ce que le contre-cône (34) est formé sur une partie d'accouplement (60) qui est reliée avec adaptation de formes au manchon (22) du boîtier de lampe, et en ce que la partie d'accouplement (60) est traversée par l'axe d'articulation (38) et est pressée contre le manchon (22) à l'aide d'un écrou (42) avec interposition d'un agencement élastique (40).

3. Lampe selon la revendication 2, caractérisée en ce que la partie d'accouplement (60) présente, sur son extrémité côté manchon, des projections (32) de préférence réparties uniformément sur la périphérie, qui s'engagent à l'état monté dans des évidements (33) du manchon (22) et forment ainsi une liaison à adaptation de formes entre la partie d'accouplement (60) et le boîtier de lampe (11).

4. Lampe selon l'une quelconque des revendications précédentes, caractérisée en ce que le prolongement cylindrique (25) délimite une autre ouverture (37) entre lui-même et l'axe d'articulation (38), à travers laquelle passent les lignes de connexion (44) entre la partie inférieure (10) et le boîtier de lampe (11).

5. Lampe selon l'une quelconque des revendications précédentes, caractérisée en ce qu'il est prévu, entre le prolongement cylindrique (25) et l'ouverture (19) ainsi qu'entre la partie d'accouplement (60) et le manchon (22) et l'axe d'articulation (38), respectivement, une garniture d'étanchéité (26; 50).
